# EUROPÄISCHE PATENTSCHRIFT

(11) **EP 2 013 464 B1**
(45) Veröffentlichungstag und Bekanntmachung des Hinweises auf die Patenterteilung: **23.12.2009**
(21) Anmeldenummer: 07722105.9
(22) Anmeldetag: 24.03.2007
(51) Int. Cl.: F02D 41/14

(54) **VERFAHREN ZUM EINSTELLEN DES LUFT-/KRAFTSTOFFVERHÄLTNISSES EINES VERBRENNUNGSMOTORS**
METHOD FOR ADJUSTING THE AIR/FUEL RATIO OF AN INTERNAL COMBUSTION ENGINE
PROCÉDÉ POUR RÉGLER LE RAPPORT AIR-CARBURANT D'UN MOTEUR À COMBUSTION INTERNE

(30) Priorität: 18.04.2006 DE 102006017863; 19.10.2006 DE 102006049348; 19.10.2006 DE 102006049350
(43) Veröffentlichungstag der Anmeldung: 14.01.2009
(73) Patentinhaber: IAV GmbH Ingenieurgesellschaft Auto und Verkehr, 10587 Berlin (DE)
(72) Erfinder: BRUHN, Sven, 38518 Gifhorn (DE); SCHULTALBERS, Matthias, 38536 Meinersen/OT Ahnsen (DE); VON DER OHE, Thomas, 38518 Gifhorn (DE)
(74) Vertreter: Buss, Fritz Gerd
(86) Internationale Anmeldenummer: PCT/DE2007/000546
(87) Internationale Veröffentlichungsnummer: WO 2007/118444

(56) Entgegenhaltungen:
- DE-A1- 4 422 115
- DE-A1- 4 446 930
- DE-A1- 10 004 416
- DE-A1- 19 844 994
- DE-C1- 10 206 399

## Beschreibung

Die Erfindung betrifft ein Verfahren zum Einstellen des Luft-/Kraftstoffverhältnisses eines Verbrennungsmotors. Zum Einstellen des Luft-/Kraftstoffverhältnisses eines Verbrennungsmotors wird das Signal wenigstens eines Abgassensors ausgewertet und durch Anpassung der dem Verbrennungsmotor zugeführten Kraftstoffmenge erfolgt in einer Steuerung oder Regelung die Einstellung des gewünschten Luft-/Kraftstoffverhältnisses. Als Abgassensoren sind sogenannte Lambdasonden vorbekannt, welche den Sauerstoffanteil im Abgas messen. Es wird dabei zwischen kontinuierlich messenden Sonden mit über den gesamten Bereich spezifizierter, nahezu linearer Sondenkennlinie und Sprungsonden mit stark nichtlinearer Kennlinie des Sauerstoffanteils zur Ausgangsspannung der Sonde unterschieden. In der Lambdaregelung verwendete Sprungsonden weisen eine Schaltcharakteristik auf, welche eine starke Änderung der Sondenausgangsspannung bei einer geringen Änderung des Lambdawertes im Bereich um Lambda gleich 1 hervorruft. Aus Kostengründen werden vermehrt Sprungsonden zur Lambdaregelung eingesetzt, welche nur im Kennlinienbereich des Fett-Mager-Überganges im Lambdawert nahe 1 präzise spezifiziert sind und dort eine große Steigung aufweisen. Daher wird diese Sonde üblicherweise nur in 2-Punkt-Reglerstrukturen zur Einregelung eines Gemischwertes nahe Lambda 1 genutzt. Vom stöchiometrischen Arbeitspunkt abweichende Lambdasollwerte können damit nur gesteuert angefahren werden. Es entstehen in gesteuert gefahrenen Betriebssituationen, wie Katalysatorheizen (Betrieb mit gewünscht "magerem" Kraftstoff-Luft-Gemisch Lambda >1, vorzugsweise zwischen 1.01 und 1.05) und Bauteilschutz sowie Anfettung beim Beschleunigen (Betrieb mit Lambda <1 typische Werte für Bauteilschutz und Beschleunigungsanfettung liegen im Bereich von 0.99 bis 0.85) teilweise große Abweichungen vom gewünschten Lambdawert.

Vorbekannt ist aus der DE 198 44 994 C2 die Diagnose einer Lambdasonde, bei welcher der Adaptionswert eines den Lambdaregelkreis abbildenden Modells bei einer periodischen Zwangsanregung der Regelstrecke überwacht wird. Einer der Modellparameter ist die Sensorverzögerungszeit, deren Abweichen bei der Modelladaption überwacht wird und eine signifikante Abweichung eine fehlerhafte Lambdasonde markiert. Das Verfahren wird für stetige Lambdasonden angewandt.

Vorbekannt ist weiterhin aus der DE 44 22 115 C2 eine Diagnose für eine Sprungsonde in einem geschlossenen Regelkreis, wobei der Regelkreis mit einer periodischen Zwangsanregung überlagert wird und aus dem daraus resultierende Sondensignal im Vergleich zur Anregung eine Diagnose der Lambdasonde erfolgt. Eine Verschiebung des Schaltpunktes des Zweipunktreglers findet nicht statt.

Vorbekannt ist aus der DE 100 04 416 A1 ein Verfahren zum Einstellen des Luft-/Kraftstoffverhältnisses mit einer Abgassensorik vor dem Katalysator und einer Abgassensorik nach dem Katalysator. In gesonderten Betriebsbereichen des Verbrennungsmotors, beispielsweise bei Bergabfahrt, in welcher vom stöchiometrischen Verhältnis abgewichen werden soll, erfolgt ein Umschalten in den gesteuerten Betrieb ("open loop"). Die Luft-/Kraftstoffmenge wird bei gesteuertem Betrieb ohne Rückkopplung des Messwertes von der Lambdasonde auf Basis vordefinierter Stellgrößen eingestellt. Hier treten aufgrund der Steuerung ohne Messwertrückkopplung große Abweichungen zum eigentlich gewünschten Lambdawert auf. Eine Regelung des Luft-/Kraftstoffgemisches in Betriebsbereichen, in welchen gewünscht ein Betrieb mit vom stöchiometrischen Verhältnis abweichendem Luft-/Kraftstoffverhältnis (Lambda ungleich 1) realisiert wird, erfolgt nicht. Beim Übergang vom gesteuerten zum geregelten Betrieb, in welchem ein stöchiometrisches Verhältnis erneut eingeregelt werden soll, erfolgt in einem kurzen zeitlich begrenzten Übergangsbereich ein geregelter Betrieb auf Basis des Signals der Sprungsonde vor dem Katalysator. Hierfür wird bei abgeschalteter Nachregelung mittels der Lambdasonde nach dem Katalysator der Schaltpunkt der Sprungsonde adaptiert, um eine gewünschte Umsatzrate des Katalysators sicherzustellen. Nachteilig für die Regelung des Kraftstoff-/Luftgemisches mittels einer Sprungsonde ist die sondenbedingte Form der Kennlinie, welche im Bereich um Lambda 1 eine starke Veränderung des Spannungswertes bei geringen Änderungen des Lambdawertes bereitstellt, jedoch in Bereichen Lambda ungleich 1 einen sehr flachen Verlauf der Kennlinie aufweist. Hierdurch wird in Bereichen, welche vom stöchiometrischen Verhältnis abweichen, lediglich eine geringe Spannungsänderung bei sich ändernden Lambdawerten gemessen. Die Regelung mittels eines Zweipunktreglers ist damit ungenau. Weiterhin problematisch ist die durch die Alterung der Sonden auftretende Drift der Kennlinie. Während die Sonde im Sprungbereich um Lambda gleich 1 noch für die Regelung ausreichend differenzierte Messwerte des Kraftstoff-/Luftgemisches liefert, führt eine Drift der Kennlinie in dem vom stöchiometrischen Verhältnis abweichenden Bereich dazu, dass vordefinierte Schaltpunkte in den nicht spezifizierten Randbereichen der Kennlinie nicht mehr erreicht werden. Eine Regelung mittels eines Zweipunktreglers ist im flachen Bereich der Kennlinie einer Sprungsonde stark fehlerbehaftet.

Aufgabe der Erfindung ist es daher, ein Verfahren zum Einstellen eines Kraftstoff-/Luftgemisches anzugeben, welches für eine Lambdaregelung mittels wenigstens einer Sprungsonde eine möglichst genaue Regelung des Kraftstoff-/Luftgemisches für Lambdasollwerte erlaubt, welche vom stöchiometrischen Verhältnis abweichen. Weiterhin wird eine Regelung geschaffen, die eine Diagnose der Lambdasonde erlaubt.

Erfindungsgemäß wird die Aufgabe dadurch gelöst, dass eine Zweipunktregelung um einen Schaltpunkt erfolgt, wobei zum Einstellen eines gewünschten Lambdawertes der Schaltpunkt des Zweipunktreglers adaptiert wird.

Hierbei wird die Oszillation des Messsignals der Lambdasonde um den Schaltpunkt aufgenommen, wobei ein gleichbleibender Regelhub gesichert wird. Es wird bezüglich der Oszillation des Messsignals der Lambdasonde um den jeweiligen Schaltpunkt ein Sollwert vorgegeben und der Sollwert des Zweipunktreglers wird derart verschoben, dass sich der Sollwert der Oszillation einstellt. Als Merkmal der Oszillation werden verschiedene amplitudenbezogene Parameter der Oszillation ausgewertet. Die Regelung erfolgt dabei auf einen Sollwert der Oszillation, wobei sich der Schaltpunkt des Zweipunktreglers in Abhängigkeit davon einstellt.

Bei einem definierten Regelhub (vorzugsweise 2% Abweichung von der eingestellten Kraftstoffmasse) wird die sich einstellende Sondenausgangsspannung hinsichtlich der Amplitude ihrer Schwingung (sog. Restwelligkeit) gemessen. Es erfolgt eine Regelung auf die Messgröße der Restwelligkeit derart, dass der Schaltpunkt des Zweipunktreglers solange verschoben wird, bis sich die gewünschte, vorgebbare Restwelligkeit einstellt. Das Verfahren geht von der Erkenntnis aus, dass die Sondenkennlinie temperatur- oder alterungsbedingt hinsichtlich der Zuordnung der Sondenausgangsspannung zum Lambdawert driftet. Überraschenderweise korreliert die Restwelligkeit bei vorgegebenem Regelhub weitgehend alterungs- und temperaturstabil mit einem zuordenbaren Lambdawert. Erfindungsgemäß vorteilhaft wird durch das Verschieben des Schaltpunktes bis zum Erreichen einer vorgebbaren Restwelligkeit eine gewünschte Verstellung des Lambdawertes erreicht, ohne einen absoluten Schaltpunkt für den Regler vorzugeben.

Es erfolgt eine Auswertung der Krümmung der Sondenkennlinie, welche spezifisch für einen zugehörigen Lambdawert ist. Erfindungsgemäß vorteilhaft wird dabei die Form der Sondenkennlinie analysiert, welche weitgehend temperatur- und alterungsstabil einem definierten Lambdawert zuordenbar ist.

Als Äquivalent der Krümmung der Sondenkennlinie wird die Unsymmetrie der Schwingung der Sondenausgangsspannung in einer Zweipunktregelung ermittelt. Bei einem definierten Regelhub (vorzugsweise 1-2% Abweichung von der eingestellten Kraftstoffmasse) wird die sich einstellende Sondenausgangsspannung hinsichtlich ihrer Schwingung analysiert. Erfindungsgemäß vorteilhaft wird die Unsymmetrie der Schwingung in Bezug zum Schaltpunkt ausgewertet. Hierfür werden die Amplitude der Halbwellen bzw. deren Flächeninhalte in Bezug zum Schwellwert ermittelt. Das Verhältnis der Halbwellen bzw. deren Amplitude und/oder Flächeninhalt wird als Führungsgröße für die Regelung genutzt. Die Krümmung und deren über die Unsymmetrie bestimmtes Äquivalent ist vom Absolutwert der Sondenausgangsspannung unabhängig und ermöglicht ein geregeltes Anfahren von Lambdawerten in den nicht spezifizierten und sehr flach verlaufenden "Fett- bzw. Magerast" der Sondenkennlinie mittels der für die Regelung des stöchiometrischen Verhältnisses genutzten Zweipunktregelung.

Es erfolgt eine Regelung auf die Unsymmetrie der Schwingung der Sondenausgangsspannung derart, dass der Schaltpunkt des Zweipunktreglers solange verschoben wird, bis sich die gewünschte, vorgebbare Unsymmetrie einstellt. Das Verfahren geht von der Erkenntnis aus, dass die Sondenkennlinie temperatur- oder alterungsbedingt hinsichtlich der Zuordnung der Sondenausgangsspannung zum Lambdawert driftet, jedoch überraschenderweise die Kennlinienform alterungs- und temperaturstabil ist und bei einem vorgegebenen Regelhub mittels der Analyse der Unsymmetrie der Schwingung ein Äquivalent für die Kennlinienform gebildet werden kann. Erfindungsgemäß vorteilhaft wird durch die Adaption des Schaltpunktes bis zum Erreichen einer vorgebbaren Unsymmetrie der Schwingung der Sondenausgangsspannung eine gewünschte Verstellung des Lambdawertes erreicht, ohne einen absoluten Schaltpunkt für den Regler vorzugeben. Dieser ergibt sich letztlich aus der Regelung auf die Unsymmetrie.

Vorteilhaft ist die Einstellung eines gewünschten Lambdawertes im geregelten Betrieb, so dass verglichen mit dem gesteuerten Betrieb eine große Abweichung des Lambdawertes vermieden wird.

Erfindungsgemäß vorteilhaft wird die vorhandene Struktur der Regelung - wie sie im Stand der Technik für den stöchiometrischen Betrieb als Zweipunktregelung vorhanden ist - auch für das Einstellen von Lambdawerten, welche vom stöchiometrischen Verhältnis abweichen, genutzt.

Ausgehend von der Erkenntnis, dass sich bei Alterung oder Temperaturdrift die Kennlinie, insbesondere in den Randbereichen der Sondenkennlinie verändert, wird das Signal der Lambdasonde bei Verschiebung des Schaltpunktes weg vom stöchiometrischen Verhältnis betrachtet. Hervorgerufen durch die sich über den Lambdawert ändernde Krümmung der Sondenkennlinie wird bei gleichbleibendem Regelhub eine Unsymmetrie der Schwingung der Sondenausgangsspannung in einer Zweipunktregelung hervorgerufen. Der Regelhub beträgt dabei bei ausgeführten Zweipunktregelungen vorzugsweise 1-2% Abweichung von der eingestellten Kraftstoffmasse. Es kann dabei sowohl die sich bei einem definierten Schaltpunkt einstellende Unsymmetrie der Schwingung um den Schaltpunkt als auch der sich bei einer vorgegebenen Unsymmetrie einstellende Schaltpunkt der Sondenausgangsspannung ermittelt werden. Für die Analyse der Unsymmetrie werden die Amplitude der Halbwellen bzw. deren Flächeninhalte in Bezug zum Schwellwert ermittelt. Das Verhältnis der Halbwellen bzw. deren Amplitude und/oder Flächeninhalt kann als Führungsgröße für die Regelung genutzt werden und der sich einstellende Schaltpunkt wird zur Diagnose betrachtet.

Die Regelung auf die Unsymmetrie der Schwingung der Sondenausgangsspannung erfolgt dabei derart, dass der Schaltpunkt des Zweipunktreglers solange verschoben wird, bis sich die gewünschte, vorgebbare Unsymmetrie einstellt.

Erfindungsgemäß vorteilhaft wird die vorhandene Struktur der Regelung -wie sie im Stand der Technik für den stöchiometrischen Betrieb als Zweipunktregelung vorhanden ist - auch für die Diagnose genutzt. Es erfolgt als Erweiterung lediglich ein Vergleich mit vorher bestimmten Normwerten.

Erfindungsgemäß vorteilhaft erfolgt zur Diagnose eine Auswertung des Sondenausgangssignals hinsichtlich der Restwelligkeit der Schwingung des Sondenausgangssignals bei Schaltpunktverschiebung alternativ oder zusätzlich zur ermittelten Unsymmetrie.

Erfindungsgemäß vorteilhaft erfolgt die Diagnose in Betriebsbereichen, bei welchen geregelt ein vom stöchiometrischen Verhältnis abweichender Lambdawert eingeregelt wird (z. B. Katalysatorheizen oder Bauteilschutz).

Die Erfindung wird nachfolgend anhand von Zeichnungen eines Ausführungsbeispieles beschrieben. Weitere vorteilhafte Ausgestaltungen sind den Patentansprüchen zu entnehmen.

Es zeigen:
- Figur 1:: Kennlinienverläufe der Sondenausgangsspannung über dem Lambdawert für eine Sprungsonde bei verschiedenen Temperaturen,
- Figur 2:: den Signalverlauf der Sondenausgangsspannung über der Zeit bei einer Sprungsonde mit Schaltpunktverschiebung des Zweipunktreglers,
- Figur 3:: den Signalverlauf der Sondenausgangsspannung über der Zeit bei einer Sprungsonde mit Schaltpunktverschiebung des Zweipunktreglers.

Die Lambdaregelung ist für Ottomotoren mit einem 3-Wege-Katalysator notwendig, da dieser nur in einem sehr engen Bereich des Kraftstoff-/Luftverhältnisses (Lambdawert) in der Lage ist, die Schadstoffkomponenten HC, CO und NOₓ wirkungsvoll zu reduzieren. Das Lambdafenster (Regelbereich der Sprungsonde bei Zweipunktregelung gemäß Stand der Technik) liegt in einem Bereich zwischen Lambdawerten von 0,99 bis 1. Die geforderte Genauigkeit wird nur mit einer Regelung erreicht, welche im Falle einer Sprungsonde als Zweipunktregelung mit einem Schaltpunkt bei einem gewünschten Lambdawert nahe 1 ausgeführt ist. Mit dem Signal der Sprungsonden können lediglich qualitative Aussagen über den Lambdawert getroffen werden. In Abhängigkeit vom gemessenen Lambdawert wird das Signal der Einspritzmenge modifiziert. Zeigt das Lambdasignal Werte größer oder kleiner 1 an, so wird durch Änderung der Stellgröße (Einspritzmenge) um einen definierten oder in Kennlinien abgelegten Wert (Regelhub) die Regelung in Richtung des gewünschten Lambdawertes beeinflusst. Es stellt sich damit ein Pendeln um den gewünschten Lambdawert ein, welches durch eine Schwingung des Signals der Sondenausgangsspannung messbar ist. Beispielhaft sind verschiedene Sondenkennlinien in Figur 1 dargestellt. Die Lambdaregelung passt die jeweils folgende Einspritzung auf Basis der vorhergehenden Messung an. Die Anpassung der Einspritzmenge aufgrund des Lambdasondensignals wird als Regelhub bezeichnet. Die Messung weist jedoch durch die Gaslaufzeiten, die Rechenzeit im Steuergerät und die Ansprechzeit der Lambdasonde einen zeitlichen Versatz zur Einspritzung auf, so dass sich eine minimale Periodendauer der Schwingung des Lambdawertes ergibt.

Zur Einstellung eines stöchiometrischen Luft-/Kraftstoffverhältnisses liegt der Regelschaltpunkt üblicherweise im spezifiziert stabilen Bereich bei 450 mV. Dies entspricht einem Lambdawert nahe 1. Aufgrund von Alterungs- und Temperatureinflüssen auf die Sondenkennlinie verändert sich die Sondenkennlinie insbesondere in den nicht spezifizierten Randbereichen. Soll ein "mageres" oder "fettes" Kraftstoff-/Luftgemisch mit der vorliegenden Zweipunktregelung eingestellt werden, muss der Schaltpunkt nach unten (beispielsweise 200 mV) oder oben (beispielsweise 700 mV) verschoben werden. Dabei nutzt man den nicht spezifizierten Mager- bzw. Fettast der Sondenkennlinie. Die Kennlinie einer Sprungsonde ist in Figur 1 dargestellt. Die Sondenausgangsspannung ist als Funktion des Lambdawertes dargestellt. Mittels verschiedener Heizspannungen wurde die Lambdasonde auf verschiedene Temperaturen aufgeheizt und für ein und die selbe Sonde bilden sich damit temperaturabhängig unterschiedliche Sondenkennlinien ab. Beispielhaft sind für verschiedene Temperaturen die Abweichungen der Sondenkennlinie, insbesondere in den nicht spezifizierten Randbereichen dargestellt. Da diese Kennlinienbereiche sehr flach verlaufen, erfolgt in den Randbereichen der Kennlinie bei großen Änderungen des Lambdawertes lediglich eine kleine Änderung der Sondenausgangsspannung. Wenn sich die Randbereiche der Sondenkennlinie durch Alterung oder Temperatureinflüsse (wie in Fig. 1 dargestellt) verschieben, würde ein fest definierter Schaltpunkt außerhalb von Lambda 1 dazu führen, dass das eingeregelte Lambda stark driftet. Zudem kann es passieren, dass ein fest definierter Schaltpunkt gar nicht mehr erreicht wird.

Erfindungsgemäß kann dies vermieden werden, indem bei einem vorgegebenen Regelhub die Oszillation der Sondenausgangsspannung bei Regelung um einen adaptierten Schaltpunkt überwacht wird. Es wird erfindungsgemäß der Schaltpunkt stückweise verschoben und gemäß einer ersten Ausführung der Erfindung die resultierende Oszillation der Sondenausgangsspannung hinsichtlich deren Amplitude (sog. Restwelligkeit) ausgewertet. Es erfolgt ein Verschieben des Schaltpunktes bei gleichbleibendem Regelhub bis zu einem definierten Schwellwert der Restwelligkeit. Die Restwelligkeit wird damit zu einer Führungsgröße der Regelung.

Die Erfindung geht von der Erkenntnis aus, dass die Kennlinienform weitgehend alterungs- bzw. temperaturstabil ist. Das heißt, dass der absolute Messwert der Sondenspannung für einen zugehörigen Lambdawert über der Lebensdauer bzw. der Temperatur driftet, jedoch die Form der Sondenkennlinie Sondenspannung = f(Lambdawert) erhalten bleibt und somit ein schwaches oder starkes Ansteigen bzw. Verflachen der Sondenkennlinie jeweils einem definierten Lambdawert zugeordnet werden kann. Als Maß für den Lambdawert kann somit die Krümmung der Sondenkennlinie verwendet werden. Die Krümmung der Sondenkennlinie ist ohne eine vergleichende Messung im Betrieb der Regeleinrichtung nicht direkt messbar. Für die Regelung des stöchiometrischen Verhältnisses wird eine Zweipunktregelung genutzt, welche einen Schaltpunkt im Übergangsbereich der Sondenkennlinie nahe Lambda = 1 aufweist. Diese Reglerstruktur wird weiterhin auch für die erfindungsgemäße Regelung außerhalb des stöchiometrischen Gemisches eingesetzt, wobei deren Schaltpunkt adaptiert wird und deren Eigenschaft, eine Schwingung des Messsignals der Lambdasonde zu erzeugen, genutzt wird. Es wird der Schaltpunkt des Zweipunktreglers verschoben und die durch den gleichbleibenden Regelhub hervorgerufene resultierende Oszillation der Sondenausgangsspannung wird hinsichtlich deren Amplitude (sog. Restwelligkeit) ausgewertet. Weiterhin erfolgt eine Auswertung der Messkurve der Sondenausgangsspannung hinsichtlich der Symmetrie der Schwingung. Die Messkurve wird hinsichtlich der Amplitude der einzelnen Halbwellen und/oder der zwischen den jeweiligen Halbwellen und einer Geraden durch den Schaltpunkt eingeschlossenen Fläche ausgewertet. Eine Integration ergibt dabei den Flächeninhalt der jeweiligen Halbwelle der Messkurve. Die Zweipunktregelung arbeitet mit einem definierten Regelhub. Ausgehend vom aktuellen Messwert der Sondenausgangsspannung wird die aktuelle Einspritzmenge um einen definierten Betrag (beispielsweise 2% der aktuellen Einspritzmenge) verändert, so dass sich der Messwert der Schaltschwelle annähert. Bei Über- bzw. Unterschreiten der Schaltschwelle erfolgt wieder eine Änderung der Einspritzmenge um den gleichen Betrag. Es erfolgt damit ein Schwingen des Lambdawertes und somit des Messsignals der Sondenausgangsspannung um die Schaltschwelle. Aufgrund der nichtlinearen Sondenkennlinie mit sich ändernder Steigung zu den Randbereichen erfolgt in den Bereichen abweichend vom stöchiometrischen Verhältnis eine unsymmetrische Schwingung um den Schaltpunkt. Es wird nachfolgend ein beispielhafter Schaltpunkt bei einer Sondenausgangsspannung von 700 mV betrachtet. Bei aktiver Zweipunktregelung erfolgt eine Schwingung der Sondenausgangsspannung um den Schaltpunkt, wobei gemessen am Schaltpunkt ein stärkeres Durchtauchen der Schwingung der Sondenausgangsspannung in Richtung geringerer Spannungswerte erfolgt. Dies wird durch den gleichbleibenden Regelhub bei sich über den Regelbereich ändernder Sondenkennlinie hervorgerufen. Bei einem Überschreiten des Schaltpunktes von 700 mV erfolgt entsprechend der Regelstrategie des Zweipunktreglers eine Verminderung der Einspritzmenge um beispielsweise 2%. Der Lambdawert wird dadurch in Richtung magerer Lambdawerte gesteuert. Aufgrund der Gaslaufzeiten erfolgt eine Reaktion verzögert, so dass ein Überschwingen des Lambdawertes in Richtung fetter Gemischwerte erfolgt. Dies bildet sich aufgrund der in diesem Bereich flacher werdenden Sondenkennlinie jedoch nur in geringerem Maße in der Sondenausgangsspannung ab, als bei dem gleichen Überschwingen in Richtung des stöchiometrischen Verhältnisses. Aufgrund der Zweipunktregelstrategie erfolgt beim Unterschreiten des Schaltpunktes eine Rücksteuerung der Kraftstoffmenge in Richtung des fetten Bereiches um den gleichen Betrag (beispielsweise 2% der Einspritzmenge s.o.), wobei durch die Gaslaufzeiten wiederum ein Überschwingen des Lambdawertes in Richtung mager erfolgt, was sich durch den in diesem Bereich steiler ausgebildeten Ast der Sondenkennlinie im Signal der Sondenausgangsspannung stärker niederschlägt. Wertet man die Sondenausgangsspannung hinsichtlich des Unter- bzw. Überschwingens des Messsignals um den Schaltpunkt aus, so ergibt sich in Abhängigkeit vom Arbeitspunkt auf der Sondenkennlinie ein charakteristisches Verhältnis der Halbwellen zueinander. Dieses ist mittels einer Auswertung der Amplituden der Halbwellen oder einer Auswertung der Halbwellenflächen quantifizierbar. Die so messbare Unsymmetrie ist damit bezeichnend für die Krümmung der Sondenkennlinie. Die über die Unsymmetrie der Halbwellen der Schwingung des Sondenausgangssignals beschriebene Krümmung der Sondenkennlinie wird für vom stöchiometrischen Verhältnis abweichende Lambdawerte als Führungsgröße genutzt. Es erfolgt damit ein geregeltes Anfahren von Schaltpunkten, welche auf dem nicht spezifizierten Mager- oder Fettast der Sondenkennlinie liegen. Der Regelung können damit Sollwerte für den Lambdawert vorgegeben werden, welche letztlich Sollwerte für einen definierten Krümmungswert der Sondenkennlinie sind. Für die Vorgabe muss eine vorherige Identifikation, beispielsweise des Verhältnisses der Halbwellenflächen zueinander bei einem vorgegebenen Regelhub erfolgen, so dass das Verhältnis der Flächen zueinander oder der Amplituden der Halbwellen zu einem definierten Lambdawert, beispielsweise aus Voruntersuchungen am Prüfstand bekannt ist. Für die Regelung erfolgt auf Basis des einzuregelnden Lambdawertes die Vorgabe eines entsprechenden, die Unsymmetrie beschreibenden Verhältnisses der Amplituden und/oder der Flächen der Halbwellen. Es erfolgt ein Verschieben des Schaltpunktes, bis der geforderte Wert der Unsymmetrie erreicht ist.

Wie bereits beschrieben kann die Oszillation des Messsignals der Lambdasonde ausgewertet und als Führungsgröße für die Regelung verwendet werden. Eine Regelung hinsichtlich der Amplitude der Oszillation (Restwelligkeit) kann zum Einregeln "fetter" bzw. "magerer" Betriebszustände genutzt werden.

Weiterhin kann parallel zur Unsymmetrie die Restwelligkeit bzw. deren Amplitude selbst betrachtet werden. Die Amplitude der Restwelligkeit ist ebenfalls ein von den Absolutwerten der Sondenausgangsspannung unabhängiges Maß für den Lambdawert. Figur 2 erläutert die Regelung detailliert an einem Beispiel.

Die Unsymmetrie der Halbwellen und/oder die Amplitude der Restwelligkeit sind für die jeweiligen Schaltpunkte spezifisch. Dies wird zur Diagnose der Lambdasonde genutzt. Für die Diagnose muss eine vorherige Identifikation der Unsymmetrie, beispielsweise durch Ermittlung des Verhältnisses der Halbwellenflächen zueinander und/oder durch eine Messung der Restwelligkeit bei einem vorgegebenen Regelhub für vorgegebene Schaltpunkte mit einer funktionierenden Lambdasonde, beispielsweise durch Voruntersuchungen am Prüfstand erfolgen. Für die Diagnose der Lambdasonde ist dabei ein Vergleich der für eine funktionierende Sonde ermittelten Normwerte mit den im Betrieb ermittelten erforderlich und aus der Abweichung der Werte können Rückschlüsse auf den Betriebszustand der Lambdasonde gezogen werden. Ein Abweichen der Unsymmetrie und/oder Restwelligkeit, insbesondere in den Randbereichen der Sondenkennlinie ist kennzeichnend für eine alterungs- oder fehlerbedingte Drift der Sondenkennlinie. Eine Auswertung der Abweichungen im Vergleich mit Prüfstandsdaten einer Sonde mit idealer Sondenkennlinie lässt eine Klassifizierung der Sonde hinsichtlich deren Betriebszustand zu und erlaubt eine Abschätzung der alterungsbedingten Kennliniendrift und damit eine virtuelle Kennlinienkorrektur. Weiterhin kann die Sonde hinsichtlich ihres Ausfalls überwacht werden.

Weiterhin kann alternativ oder parallel zur Unsymmetrie die Restwelligkeit bzw. deren Amplitude betrachtet werden. Die Amplitude der Restwelligkeit ist für einen spezifischen Schaltpunkt ebenfalls ein Maß für die Diagnose der Lambdasonde. Figur 2 zeigt hierfür ein Beispiel für die Ermittlung der Amplitude der Oszillation (Restwelligkeit) des Messsignals der Lambdasonde um den Schaltpunkt.

In Figur 2 ist das Sondensignal mit adaptiertem Schaltpunkt dargestellt. Es erfolgt eine Verschiebung des Schaltpunktes in Richtung höherer Sondenausgangsspannung, wobei der Regelhub beibehalten wird. Der Teilbereich der Verschiebung des Schaltpunktes ist ausgeblendet. Dargestellt ist die Sondenausgangsspannung nach dem Einregeln auf eine Restwelligkeit von 350 mV Amplitude der Schwingung der Sondenausgangsspannung. Aufgrund der abflachenden Sondenkennlinie erfolgt ein Pendeln mit geringerer Amplitude der Schwingung der Sondenausgangsspannung. Erfindungsgemäß wird der Schaltpunkt soweit verschoben, bis die gewünschte Amplitude der Schwingung der Sondenausgangsspannung (beispielsweise 350 mV) erreicht ist. Dieser Wert ist einem Lambdawert zuordenbar. Der Zusammenhang zwischen Lambdawert und Amplitude der Schwingung der Sondenausgangsspannung muss vorher für einen im Regelalgorithmus definierten Regelhub bestimmt werden. Im praktischen Betrieb des Lambdareglers erfolgt weiterhin in Betriebsbereichen bei Lambda nahe 1 eine Regelung mittels des Zweipunktreglers auf einen definierten Schaltpunkt, beispielsweise 450 mV Sondenausgangsspannung für die beispielhaft vorliegende Sprungsonde mit einer Sondenkennlinie gemäß Figur 1. In Sonderbetriebsbereichen, z. B. Aufheizen des Katalysators oder in Betriebsbereichen, in denen hohe Abgastemperaturen unerwünscht sind (sog. Bauteilschutz), werden Lambdawerte abweichend von Lambda = 1 eingestellt. Hier wird der Schaltpunkt in Richtung "fett" oder "mager" (Sondenausgangsspannung kleiner oder größer 450 mV) verschoben. Gleichzeitig wird die Amplitude der Sondenausgangsspannung gemessen und bei einem gleichbleibenden Regelhub (Variation der einzuspritzenden Kraftstoffmenge bei Unter- bzw. Überschreiten des sich verändernden Schaltpunktes um jeweils 2% der Basiseinspritzmenge) erfolgt ein Einregeln auf eine vorgegebene Amplitude der Sondenausgangsspannung. Die Sondenausgangsspannung schwingt dabei um einen neuen Schaltpunkt, welcher über die Amplitude der Schwingung der Sondenausgangsspannung definiert ist. Es erfolgt damit ein Einregeln der "fetten" bzw. "mageren" Betriebszustände bei Beibehaltung der Reglerstruktur.

Durch die beschriebene Regelung auf die Amplitude der Schwingung der Sondenausgangsspannung stellt sich ein Schaltpunkt in Abhängigkeit von der realen Sondenkennlinie ein. Die für bestimmte Betriebspunkte im "mageren" oder "fetten" Bereich ermittelten Schaltpunkte können zu Diagnosezwecken herangezogen werden. Auf Basis des Vergleichs der sich einstellenden Schaltpunkte mit vordefinierten, für ideale Sondenkennlinien ermittelten Schaltpunkten wird durch die ermittelte Abweichung zu den Schaltpunkten der realen Sonde eine Diagnoseinformation gewonnen. Weichen die ermittelten Schaltpunkte um einen vorher definierten Betrag von den für eine ideale Sonde ermittelten Werten ab, wird die Sonde als fehlerhaft bewertet.

In Figur 3 wird anhand eines weiteren Beispiels die Zweipunktregelung mit Schaltpunktadaption näher dargestellt. Es wird hier eine Ausführungsform der Erfindung beschrieben, bei welcher die Oszillation des Messsignals der Lambdasonde anhand der Unsymmetrie der Schwingung um den Schaltpunkt bewertet wird. Es ist in Figur 3 die Sondenausgangsspannung über der Zeit für einen Einregelvorgang eines vom stöchiometrischen Verhältnis abweichenden fetten Gemisches dargestellt. Im Teilbereich A erfolgt die an sich bekannte Zweipunktregelung mittels einer Sprungsonde, welche eine charakteristische Sondenkennlinie der Sondenausgangsspannung zum Lambdawert - wie in Figur 1 dargestellt - aufweist.

Die Sondenausgangsspannung schwingt im Teilbereich A um einen Schaltpunkt bei 450 mV, welcher einem stöchiometrischen Gemisch entspricht. Soll nun für Sonderbetriebspunkte, wie Beschleunigungsanfettung oder Bauteilschutz, ein kraftstoffreicheres Gemisch eingestellt werden, erfolgt dies weiterhin geregelt. Als Führungsgröße wird hierbei die Unsymmetrie der Schwingung des Sondenausgangssignals genutzt. Es erfolgt eine Verschiebung des Schaltpunktes des Zweipunktreglers (Teilbereich B), bis die vordefinierte, zu dem jeweiligen Lambdawert gehörige Unsymmetrie erreicht ist. Dies kann beispielsweise als Verhältnis der Amplitude der Halbwellen obere Halbwelle Ao / untere Halbwelle Au gebildet werden. Weiterhin kann das Verhältnis der Flächen der oberen zur unteren Halbwelle in Bezug zu einer Geraden durch den Schaltpunkt zur Auswertung genutzt werden.

In einer weiteren Ausbildung der Erfindung erfolgt eine kombinierte Zweipunktregelung mit Schaltpunktadaption derart, dass der Schaltpunkt auf Basis der Restwelligkeit und der Unsymmetrie adaptiert wird. Die Regelung kann dabei als Kaskadenregelung aufgebaut sein, wobei der innere Regelkreis die Restwelligkeitsregelung enthält und der äußere Regelkreis die Regelung auf einen Wert der Krümmung der Sondenkennlinie, welcher durch die Asymmetrie der Schwingung der Sondenspannung um die Schaltschwelle, ausgedrückt wird.

## Patentansprüche

1. Verfahren zum Einstellen eines Kraftstoff-/Luftgemisches mittels eines Zweipunktreglers, bei welchem in Abhängigkeit eines Messsignals einer als Sprungsonde ausgeführten Lambdasonde ein gewünschtes Kraftstoff-/Luftgemisch eingeregelt wird, wobei der Schaltpunkt des Zweipunktreglers adaptiert wird, **gekennzeichnet durch** folgende Verfahrensschritte:
- der Schaltpunkt des Zweipunktreglers wird in Richtung des gewünschten, vom stöchiometrischen Verhältnis abweichenden Lambdawertes verschoben,
- die Oszillation des Messsignals der Lambdasonde um den Schaltpunkt wird aufgenommen, wobei ein gleichbleibender Regelhub gesichert wird,
- es wird ein Sollwert der Oszillation des Messsignals der Lambdasonde um den jeweiligen Schaltpunkt vorgegeben,
- der Schaltpunkt des Zweipunktreglers wird derart verschoben, dass sich der Sollwert der Oszillation des Messsignals der Lambdasonde einstellt.

2. Verfahren nach Anspruch1,
**dadurch gekennzeichnet,**
**dass** jeweils für einen gewünschten, vom stöchiometrischen Verhältnis abweichenden Lambdawert eine zugehörige Amplitude der Oszillation (Restwelligkeit) des Messsignals der Lambdasonde vorgegeben und durch Verschieben des Schaltpunktes des Zweipunktreglers eingeregelt wird.

3. Verfahren nach Anspruch 1,
**dadurch gekennzeichnet,**
**dass** der Schaltpunkt des Zweipunktreglers in Abhängigkeit von der identifizierten Krümmung der Sondenkennlinie in Richtung des gewünschten, vom stöchiometrischen Verhältnis abweichenden Lambdawertes verschoben wird, wobei als Äquivalent der Krümmung der Sondenkennlinie ein Wert der Unsymmetrie der aus der durch die Zweipunktregelung bei gleichbleibendem Regelhub erzeugten Oszillation der Sondenausgangsspannung um den Schaltpunkt ermittelt wird, indem die Amplitude und/oder die Fläche der Halbwellen der Schwingung der Sondenausgangsspannung um den Schaltpunkt ausgewertet werden.

4. Verfahren nach Anspruch 3,
**dadurch gekennzeichnet,**
**dass** jeweils für einen gewünschten, vom stöchiometrischen Verhältnis abweichenden Lambdawert ein zugehöriger Wert der Unsymmetrie der Oszillation des Messsignals der Lambdasonde vorgegeben und durch Verschieben des Schaltpunktes des Zweipunktreglers eingeregelt wird.

5. Verfahren nach Anspruch 3 und 4,
**dadurch gekennzeichnet,**
**dass** für die Adaption des Schaltpunktes zusätzlich die Amplitude der Oszillation des Messsignals der Lambdasonde um den jeweiligen Schaltpunkt (Restwelligkeit) betrachtet wird.

6. Verfahren nach Anspruch 1 bis 5,
**dadurch gekennzeichnet,**
**dass** für die Einstellung eines "fetten" Luft-/Kraftstoffgemisches der Schaltpunkt des Zweipunktreglers in Richtung höherer Sondenausgangsspannung als die Sondenausgangsspannung im Wendepunkt der Sondenkennlinie verschoben wird und dass für die Einstellung eines "mageren" Luft-/Kraftstoffgemisches der Schaltpunkt des Zweipunktreglers in Richtung niedrigerer Sondenausgangsspannung als die Sondenausgangsspannung im Wendepunkt der Sondenkennlinie verschoben wird.

7. Verfahren nach einem der vorherigen Ansprüche,
**dadurch gekennzeichnet**,
das als Messsignal das Signal der Sondenausgangsspannung der Lambdasonde vor dem Katalysator genutzt wird.

8. Verfahren nach einem der Ansprüche 1, 3, 4 und 6-8,
**dadurch gekennzeichnet,**
**dass** ein sich für eine vorgegebene Unsymmetrie der Oszillation des Messsignals der Lambdasonde einstellender Schaltpunkt ermittelt wird und eine Diagnose der Lambdasonde auf Basis der Abweichung von einem vordefinierten Schaltpunkt erfolgt.

9. Verfahren nach einem der vorherigen Ansprüche1, 2 und 6 bis 8,
**dadurch gekennzeichnet,**
**dass** ein sich für eine vorgegebene Amplitude der Oszillation des Messsignals der Lambdasonde einstellender Schaltpunkt ermittelt wird und eine Diagnose der Lambdasonde auf Basis der Abweichung von einem vordefinierten Schaltpunkt erfolgt.

10. Verfahren nach einem der vorhergehenden Ansprüche,
**dadurch gekennzeichnet,**
**dass** eine Bewertung des Lambdasondensignals bei einer Adaption des Schaltpunktes des Zweipunktreglers erfolgt und das Lambdasondensignal bei einem verschobenen Schaltpunkt analysiert wird und auf Basis der Abweichung zu vorher für bestimmte Normwerte einer Lambdasonde eine Bewertung der Lambdasonde hinsichtlich ihrer Funktionsfähigkeit erfolgt.

11. Verfahren nach einem der vorhergehenden Ansprüche,
**dadurch gekennzeichnet,**
**dass** bei einer definierten Verschiebung des Schaltpunktes des Zweipunktreglers eine Analyse des Ausgangssignals der Lambdasonde erfolgt und bei einem vorgegebenen, bei der Verschiebung des Schaltpunktes konstant gehaltenen Regelhub die sich einstellende Restwelligkeit und/oder Unsymmetrie der Schwingung des Ausgangssignals um den Schaltpunkt aufgenommen wird und auf Basis der Abweichung zu den vorher für eine Lambdasonde bestimmten Normwerten eine Bewertung der Lambdasonde hinsichtlich ihrer Funktionsfähigkeit erfolgt.

12. Verfahren nach Anspruch 1,
**dadurch gekennzeichnet,**
**dass** bei der Verschiebung des Schaltpunktes des Zweipunktreglers bei konstant gehaltenem Regelhub eine Analyse des Ausgangssignals der Lambdasonde erfolgt und eine Einstellung eines gewünschten, vom stöchiometrischen Verhältnis abweichenden Lambdawertes derart erfolgt, dass ein zugehöriger Wert der Unsymmetrie der Oszillation des Messsignals der Lambdasonden und/oder der Restwelligkeit vorgegeben und durch Verschieben des Schaltpunktes des Zweipunktreglers eingeregelt wird und der sich so aus der Vorgabe der Unsymmetrie und/oder der Restwelligkeit ergebende Schaltpunkt des Zweipunktreglers ermittelt wird und auf Basis der Abweichung zu den vorher für eine Lambdasonde bestimmten Normwerten des Schaltpunktes eine Bewertung der Lambdasonde hinsichtlich ihrer Funktionsfähigkeit erfolgt.

13. Verfahren nach einem der Ansprüche 9-11,
**dadurch gekennzeichnet,**
**dass** der Schaltpunkt des Zweipunktreglers in Richtung des gewünschten, vom stöchiometrischen Verhältnis abweichenden Lambdawertes verschoben wird, wobei ein Wert der Unsymmetrie der aus der durch die Zweipunktregelung bei gleichbleibendem Regelhub erzeugten Oszillation der Sondenausgangsspannung um den Schaltpunkt ermittelt wird, indem die Amplitude und/oder die Fläche der Halbwellen der Schwingung der Sondenausgangsspannung um den Schaltpunkt ausgewertet werden.

14. Verfahren nach einem der vorherigen Ansprüche 9-13,
**dadurch gekennzeichnet,**
**dass** ein sich für eine vorgegebene Unsymmetrie der Oszillation des Messsignals der Lambdasonde einstellender Schaltpunkt ermittelt wird und daraus der reale Verlauf der Sondenkennlinie hinsichtlich ihrer Krümmung reproduziert wird und auf Basis der Abweichung der Krümmung von einer idealen Kennlinie eine. Bewertung der Lambdasonde als fehlerhaft erfolgt.

## Claims

1. Method for adjusting a fuel/air mixture by means of a two-point regulator, in which method a desired fuel/air mixture is regulated as a function of a measurement signal of a lambda sensor configured as a bistable sensor, whereby the switching point of the two-point regulator is adapted, comprising the following method steps:
- the switching point of the two-point regulator is displaced in the direction of the desired lambda value, which deviates from the stoichiometric ratio,
- the oscillation of the measurement signal of the lambda sensor around the switching point is recorded, whereby a regulation stroke that remains the same is assured,
- a reference value of the oscillation of the measurement signal of the lambda sensor around the switching point, in each instance, is predetermined,
- the switching point of the two-point regulator is displaced in such a manner that the reference value of the oscillation of the measurement signal of the lambda sensor occurs.

2. Method according to claim 1,
wherein
for a desired lambda value that deviates from the stoichiometric ratio, in each instance, a related amplitude of the oscillation (residual ripple) of the measurement signal of the lambda sensor is predetermined, and regulated by means of displacing the switching point of the two-point regulator.

3. Method according to claim 1,
wherein
the switching point of the two-point regulator is displaced as a function of the identified curvature of the sensor characteristic curve, in the direction of the desired lambda value that deviates from the stoichiometric ratio, whereby a value of the non-symmetry of the oscillation of the sensor output voltage around the switching point generated from the two-point regulation, with the regulation stroke remaining the same, is determined as the equivalent of the curvature of the sensor characteristic curve, in that the amplitude and/or the area of the half-waves of the oscillation of the sensor output voltage around the switching point are evaluated.

4. Method according to claim 3,
wherein
for a desired lambda value that deviates from the stoichiometric ratio, in each instance, a related value of the non-symmetry of the oscillation of the measurement signal of the lambda sensor is predetermined, and regulated by means of displacing the switching point of the two-point regulator.

5. Method according to claim 3 and 4,
wherein
in addition, the amplitude of the oscillation of the measurement signal of the lambda sensor around the switching point, in each instance, (residual ripple) is considered for the adaptation of the switching point.

6. Method according to claim 1 to 5,
wherein
for setting a "rich" air/fuel mixture, the switching point of the two-point regulator is displaced in the direction of a higher sensor output voltage than the sensor output voltage at the turning point of the sensor characteristic curve, and that for setting a "lean" air/fuel mixture, the switching point of the two-point regulator is displaced in the direction of a lower sensor output voltage than the sensor output voltage at the turning point of the sensor characteristic curve.

7. Method according to one of the preceding claims,
wherein
the signal of the sensor output voltage of the lambda sensor ahead of the catalytic converter is used as the measurement signal.

8. Method according to one of claim 1, 3, 4 and 6 - 8,
wherein
a switching point that occurs for a predetermined non-symmetry of the oscillation of the measurement signal of the lambda sensor is determined, and a diagnosis of the lambda sensor takes place on the basis of the deviation from a predefined switching point.

9. Method according to one of the preceding claims 1, 2 and 6 to 8,
wherein
a switching point that occurs for a predetermined amplitude of the oscillation of the measurement signal of the lambda sensor is determined, and a diagnosis of the lambda sensor takes place on the basis of the deviation from a predefined switching point.

10. Method according to one of the preceding claims,
wherein
an evaluation of the lambda sensor signal takes place in the case of an adaptation of the switching point of the two-point regulator, and the lambda sensor signal is analyzed at a displaced switching point, and an evaluation of the lambda sensor with regard to its ability to function takes place on the basis of the deviation from previously set standards of a lambda sensor.

11. Method according to one of the preceding claims,
wherein
in the case of a defined displacement of the switching point of the two-point regulator, an analysis of the output signal of the lambda sensor takes place, and the residual ripple and/or non-symmetry of the oscillation of the output signal around the switching point that occurs at a predetermined regulation stroke that is kept constant during the displacement of the switching point is recorded, and an evaluation of the lambda sensor with regard to its ability to function takes place on the basis of the deviation from the previous standard values determined for a lambda sensor.

12. Method according to claim 1,
wherein
in the case of a displacement of the switching point of the two-point regulator, while the regulation stroke is kept constant, an analysis of the output signal of the lambda sensor takes place, and adjustment of a desired lambda value that deviates from the stoichiometric ratio takes place, in such a manner that a related value of the non-symmetry of the oscillation of the measurement signal of the lambda sensor and/or the residual ripple is predetermined and regulated by means of displacement of the switching point of the two-point regulator, and the switching point of the two-point regulator that results from the predetermination of the non-symmetry and/or the residual ripple in this way is determined, and an evaluation of the lambda sensor with regard to its ability to function takes place on the basis of the deviation from the previous standard values of the switching point determined for a lambda sensor.

13. Method according to one of claims 9 - 11,
wherein
the switching point of the two-point regulator is displaced in the direction of the desired lambda value that deviates from the stoichiometric ratio, whereby a value of the non-symmetry of the oscillation of the sensor output voltage around the switching point generated from the two-point regulation, with the regulation stroke remaining the same, is determined, in that the amplitude and/or the area of the half-waves of the oscillation of the sensor output voltage around the switching point are evaluated.

14. Method according to one of the preceding claims 9 - 13,
wherein
a switching point that occurs for a predetermined non-symmetry of the oscillation of the measurement signal of the lambda sensor is determined, and from this, the real progression of the sensor characteristic curve is reproduced, with regard to its curvature, and an evaluation of the lambda sensor as being defective takes place on the basis of the deviation of the curvature from an ideal characteristic curve.

## Revendications

1. Procédé de réglage d'un mélange d'air et de carburant au moyen d'un régulateur dit "deux points", dans lequel un mélange souhaité d'air et de carburant est réglé en fonction d'un signal de mesure d'une sonde lambda configurée comme sonde à seuil, le point de commutation du régulateur étant adapté,
**caractérisé par** les étapes suivantes :
- le point de commutation de régulateur deux points est déplacé en direction de la valeur de lambda souhaitée qui s'écarte du rapport stoechiométrique,
- l'oscillation du signal de mesure de la sonde lambda autour du point de commutation est enregistrée de manière à assurer une course constante de réglage,
- une valeur de consigne de l'oscillation du signal de mesure de la sonde lambda autour de chaque point de commutation et prédéterminée et
- le point de commutation de régulateur deux points est déplacé de telle sorte que la valeur de la consigne de l'oscillation du signal de mesure de la sonde lambda s'établisse.

2. Procédé selon la revendication 1, **caractérisé en ce que**, l'amplitude associée à une valeur souhaitée de lambda qui s'écarte du rapport stoechiométrique de l'oscillation (ondulation résiduelle) du signal de mesure de la sonde lambda est prédéterminée et est réglée par déplacement du point de commutation de régulateur deux points.

3. Procédé selon la revendication 1, **caractérisé en ce que** le point de commutation de régulateur deux points est déplacé en direction de la valeur souhaitée de lambda qui s'écarte du rapport stoechiométrique en fonction de la courbure identifiée de la ligne caractéristique de la sonde, une valeur d'asymétrie de l'oscillation de la tension de sortie de la sonde, produite par la régulation de point à course de régulation constante, étant déterminée comme équivalent de la courbure de la ligne caractéristique de la sonde en évaluant l'amplitude et/ou la surface des demi-ondes de l'oscillation de la tension de sortie de la sonde autour du point de commutation.

4. Procédé selon la revendication 3, **caractérisé en ce qu'**une valeur associée de l'asymétrie de l'oscillation du signal de mesure de la sonde lambda est prédéterminée pour une valeur souhaitée de lambda qui s'écarte du rapport stoechiométrique et est réglée par déplacement du point de commutation du régulateur deux points.

5. Procédé selon les revendications 3 et 4, **caractérisé en ce que** pour l'adaptation du point de commutation, il tient compte de plus de l'amplitude de l'oscillation du signal de mesure de la sonde lambda autour du point de la commutation concerné (ondulation résiduelle) .

6. Procédé selon les revendications 1 à 5, **caractérisé en ce que** pour le réglage d'un mélange "riche" d'air et de carburant, le point de commutation de régulateur deux points est déplacé en direction d'une tension de sortie de sonde plus élevée que la tension de sortie de sonde au point d'inflexion de la ligne caractéristique de sonde et **en ce que** pour le réglage d'un mélange "pauvre" d'air et de carburant, le point de commutation de régulateur deux points est déplacé en direction d'une tension de sortie de sonde plus basse que la tension de sortie de sonde au point d'inflexion de la ligne caractéristique de la sonde.

7. Procédé selon l'une des revendications précédentes, **caractérisé en ce que** comme signal de mesure, il utilise le signal de la tension de sortie de la sonde lambda en amont du catalyseur.

8. Procédé selon l'une des revendications 1, 3, 4 et 6 à 8, **caractérisé en ce qu'**un point de commutation qui établit une asymétrie prédéterminée de l'oscillation du signal de mesure de la sonde lambda est déterminé et **en ce qu'**un diagnostic de la sonde lambda s'effectue sur base de l'écart par rapport à un point de commutation prédéfini.

9. Procédé selon l'une des revendications 1, 2 et 6 à 8 qui précèdent, **caractérisé en ce qu'**un point de commutation qui s'établit pour une amplitude prédéterminée de l'oscillation du signal de mesure de la sonde lambda est déterminé et **en ce qu'**un diagnostic de la sonde lambda est effectué sur base de l'écart par rapport à un point de commutation prédéfini.

10. Procédé selon l'une des revendications précédentes, **caractérisé en ce qu'**une évaluation du signal de la sonde lambda a lieu lors d'une adaptation du point de commutation du régulateur deux points et **en ce que** le signal de la sonde lambda est analysé après déplacement du point de commutation, l'évaluation des performances de la sonde lambda étant réalisée sur base de l'écart par rapport à des valeurs normalisées définies.

11. Procédé selon l'une des revendications précédentes, **caractérisé en ce que** lorsque le déplacement du point de commutation de régulateur deux points a été défini, une analyse du signal de sortie de la sonde lambda a lieu et l'ondulation résiduelle et/ou l'asymétrie des oscillations du signal de sortie autour du point de commutation qui s'établissent pour une course de réglage prédéterminée maintenue constante lors du déplacement du point de commutation sont enregistrées, l'évaluation des performances de la sonde lambda étant réalisée sur base de l'écart par rapport aux valeurs normalisées définies pour une sonde lambda.

12. Procédé selon la revendication 1, **caractérisé en ce qu'**une analyse du signal de sortie de la sonde lambda a lieu lors du déplacement du point de commutation du régulateur deux points, la course de régulation restant constante, et un réglage d'une valeur souhaitée de lambda qui s'écarte du rapport stoechiométrique a lieu en prédéterminant une valeur associée de l'asymétrie de l'oscillation du signal de mesure de la sonde lambda et/ou de l'ondulation résiduelle prédéterminée et en la réglant par déplacement du point de commutation du régulateur deux points, le point de commutation du régulateur deux points étant ainsi déterminé à partir de la condition d'asymétrie et/ou d'ondulation résiduelle, une évaluation des performances de la sonde lambda étant réalisée sur base de l'écart par rapport aux valeurs normalisées du point de commutation déterminées précédemment pour une sonde lambda.

13. Procédé selon l'une des revendications 9 à 11, **caractérisé en ce que** le point de commutation du régulateur deux points est déplacé en direction de la valeur souhaitée de lambda qui s'écarte du rapport stoechiométrique, une valeur de l'asymétrie de l'oscillation de la tension de sortie de la sonde autour du point de commutation, produite par la régulation de point pour une course de réglage constante, étant déterminée en évaluant l'amplitude et/ou la surface des demi-ondes de l'oscillation de la tension de sortie de la sonde autour du point de commutation.

14. Procédé selon l'une des revendications 9 à 13 qui précèdent, **caractérisé en ce qu'**un point de commutation qui s'établit pour une asymétrie prédéterminée de l'oscillation du signal de mesure du sonde lambda est déterminé et **en ce qu'**à partir de là, l'évolution réelle de la courbure de la ligne caractéristique de la sonde est reproduite, l'évaluation que la sonde lambda est défectueuse ou non étant réalisée sur base de l'écart entre la courbure et une ligne caractéristique idéale.
